# EUROPÄISCHE PATENTANMELDUNG

(11) **EP 0 859 102 A2**
(43) Veröffentlichungstag der Anmeldung: **19.08.1998**
(21) Anmeldenummer: 98101725.4
(22) Anmeldetag: 02.02.1998
(51) Int. Cl.: E04F 11/18

(54) **Beschlag für Eckverbindungen eines Handlaufes oder Begrenzungsholmes von Treppengeländern**

(30) Priorität: 14.02.1997 DE 19705650
(71) Anmelder: Treppenmeister Partnergemeinschaft Holztreppenhersteller GmbH, D-71131 Jettingen (DE)
(72) Erfinder: Lammers, Heinz, Dipl.-Ing., 17797 Jettingen (DE); Nanko, Uwe, 28304 Wolfenbüttel (DE)
(74) Vertreter: Raeck, Wilfrid, Dipl.-Ing.

(57) **Zusammenfassung**

Beschlag für Eckverbindungen eines Handlaufes oder Begrenzungsholmes von Treppengeländern, bei dem zwei scharnierbildende Beschlagteile (10, 12) jeweils an vertikalen Stirnflächen zweier zu verbindender Geländerteile (14, 16) vertikal gegeneinander versetzt befestigbar und um die Achse einer gemeinsamen vertikalen Schraubverbindung (26) zusammen mit ihrem jeweiligen Geländerteil winkelmäßig zueinander einstellbar und fixierbar sind.

## Beschreibung

Die Erfindung betrifft einen Beschlag für Eckverbindungen eines Handlaufes oder Begrenzungsholmes von Geländern, insbesondere bei Treppen. - Geländer von Treppen oder Podesten erfordern an solchen Stellen Anschlußverbindungen, an denen sich ihr Richtungsverlauf winklig fortsetzt. Dies ist beispielsweise bei ein- oder zweifach gewendelten Treppen der Fall, wenn das Geländer mit zwei oder mehr winklig aneinander anschließenden geraden Geländerabschnitten der Treppenwendelung angenähert folgt.

Bei bekannten, meist einen Winkel von 90° einschließenden Eckverbindungen eines entsprechend der Treppensteigung geneigten Geländerhandlaufes besitzt der eine, erste Handlaufabschnitt eine vertikale Stirnfläche, mit der er auf Stoß an einer Seite des über Eck folgenden zweiten Handlaufabschnittes unter Verwendung von Schrauben fest verbunden wird. Die Schrauben erstrecken sich jeweils durch eine Querbohrung des zweiten Handlaufabschnittes und werden in eine von der Stirnfläche des ersten Handlaufabschnittes ausgehende Vorbohrung eingetrieben. Die Festigkeit einer derartigen, gewöhnlich mit Hilfe von zwei Schrauben hergestellten Eckverbindung ist dadurch beeinträchtigt, daß einerseits die Länge der in einen geneigten Handlaufabschnitt waagerecht einzubringenden Vorbohrungen und Schrauben zwangsläufig begrenzt ist und andererseits der Schraubenkopf zur Vermeidung von Verletzungsgefahr versenkt sein muß und dadurch die tragende Handlaufdicke geschwächt wird. Ungünstigere Verhältnisse ergeben sich aus den gleichen Gründen bei Eckverbindungen über größere Winkel, die deshalb auf Werte von maximal etwa 110° beschränkt sind.

Zur Herstellung von Eckverbindungen über noch größere Winkel, bei denen Schraubverbindungen der vorbeschriebenen Art aus Festigkeitsgründen nicht mehr tauglich sind, können grundsätzlich zwar noch Keilzinken- bzw. Minizinkenverbindungen angewendet werden; jedoch verursachen bei diesem Ausweg die Zinkenherstellung und der nicht an Ort und Stelle durchführbare Zusammenbau mit Verleimung/Verpressung sehr hohe Kosten. Außerdem besteht bei Keilzinkenverbindungen in diesen Fällen die Gefahr unzureichender Festigkeit, weil durch die Zinken-Schnittflächen an winklig zu verbindenden und zueinander geneigten Handlauf- oder Holmabschnitten die meisten Holzfasem zerstört werden und nur in kleinen Querschnittsbereichen durchgehende längere Holzfasern stehenbleiben.

Darüber hinaus erweisen sich die vorbeschriebenen bekannten GeländerEckverbindungen in den Fällen als problematisch bzw. ungünstig, in denen der Handlauf mit einem oberen gerundeten Griffprofil versehen ist, das zum Zweck einer bequemen Treppenbenutzung am besten kontinuierlich durch die Eckverbindung geführt werden muß. Das kontinuierliche Durchführen eines Griffprofils über die Eckverbindung hinweg ist zwar grundsätzlich mit Hilfe speziell angepaßte Ausfräsungen und Muldenformung möglich, fertigungstechnisch jedoch derart aufwendig, so daß man sich in solchen Fällen meist mit einem optisch nachteiligen und weniger benutzerfreundlichen, dafür aber billigeren einfachen Übergang begnügt.

Aufgabe der Erfindung ist, einen Beschlag für Eckverbindungen eines Handlaufes oder Begrenzungsholmes von Treppengeländern zu schaffen, der sich durch einen mit geringen Gestehungskosten herstellbaren Bauteilsatz für einfache Montage auszeichnet, um über beliebig wähl- und einstellbare Winkel steife, standfeste Eckverbindungen herzustellen, und der die Möglichkeit bietet, über den Verbindungsbereich einen benutzerfreundlichen Übergang/Anschluß mit guter optischer Wirkung einzurichten.

Nach dem Grundgedanken der Erfindung wird diese Aufgabe durch die Merkmale des Patentanspruches 1 gelöst.

Zur Herstellung einer Eckverbindung zwischen zwei gerade verlaufenden Handlaufabschnitten sind lediglich zwei scharnierbildende Beschlagteile notwendig, die vertikal gegeneinander versetzt mit Hilfe beliebiger geeigneter Befestigungsmittel jeweils an den vertikalen Stirnflächen der beiden zu verbindenden Handlaufabschnitte fixiert werden. Als Befestigungsmittel für die Beschlagteile an den gewöhnlich aus Holz bestehenden Handlaufabschnitten stehen vorzugsweise Schrauben oder auch Einschlagbolzen zur Verfügung. Nach der Fixierung der beiden Beschlagteile können sie zusammen mit ihrem jeweils anhängenden Handlaufabschnitt bzw. Geländerteil um die Scharnierachse ihrer gemeinsamen vertikalen Schraubverbindung auf den gewünschten Winkel der Eckverbindung zueinander eingestellt werden, worauf nur noch die Schraubverbindung fest angezogen zu werden braucht, um die zunächst vorhandene Scharnierverbindung in eine bleibende Festverbindung zu überführen.

Gegenüber den eingangs beschriebenen bekannten Maßnahmen zur Herstellung von Eckverbindungen führt die Anwendung des erfindungsgemäßen Beschlags vor allem insofern zu beträchtlichen Vereinfachungen, als mit Hilfe der gleichen Beschlagteile sämtliche im Bereich bisher üblicher und auch darüber hinausgehender Winkel liegende Eckverbindungen mit dem gleichen, vergleichsweise geringen Aufwand hergestellt werden können. Darüber hinaus bleiben die Stirnflächen der zu verbindenden Geländer- oder Handlaufabschnitte stets gleich, so daß die für einen speziellen Winkel von größer oder kleiner als 90° bisher notwendige Sonderbearbeitung zur Winkelanpassung der auf Stoß anzuschließenden Stirnseite, ferner entsprechend dem Anschlußwinkel geneigt anzubringende Bohrungen und Ansenkungen sowie die dazu erforderlichen Bohrschablonen vollständig entfallen. Außerdem bietet die zunächst die Scharnierachse bildende gemeinsame vertikale Schraubverbindung den Vorteil, nach oben und unten vorstehende Gewindeabschnitte als Befestigungsaufnahme für angepaßte, vorzugsweise runde, aus Holz bestehende Füllteile auszunutzen, die den aufgrund der notwendigen Mindestlänge der Beschlagteile entstehenden Freiraum zwischen den beiden Geländer- oder Handlaufabschnitten überbrücken und so einen kantenfreien benutzerfreundlichen Übergang mit gleichzeitig guter optischer Wirkung erbringen.

Vorzugsweise besitzen die Beschlagteile je eine endseitig vorspringende, konvex gewölbte und damit vergrößerte Anlagefläche, die einer entsprechenden Auskehlung der vertikalen Stirnfläche des Geländerteils angepaßt ist. Diese Maßnahme trägt dazu bei, den Abstand der Scharnierachse von den Geländerteilen und die Größe der Unterbrechung des Geländer- bzw. Handlaufes klein zu halten.

Um eine platzsparende einfache Befestigung zu ermöglichen, enthält jedes Beschlagteil eine die Anlagefläche durchdringende horizontale Stufenbohrung für eine mit ihrem Kopf an der von der Vertikalbohrung seitlich beabstandeten Stufe abgestützte Holzschraube, die vorzugsweise einen Schrauberkopf mit versenkter Steckschlüsselaufnahme besitzt, dessen Übergang zum Gewinde als konische Sitzfläche zur Auflage auf der entsprechend konisch geformten Stufe der Bohrung im Beschlagteil ausgeführt ist.

In weiterer Ausgestaltung der Erfindung weisen die Beschlagteile mindestens eine bezüglich einer Vertikalbohrung für die Schraubverbindung senkrecht verlaufende horizontale Ober- oder Unterseite auf, mit denen sie nach Fixierung der Schraubverbindung verspannt aufeinanderliegen.

Gemäß einer bevorzugten Ausführungsform umfaßt die vertikale Schraubverbindung einen Bolzen mit Gewindeabschnitten am oberen und unteren Ende, ferner die mit einem Innengewinde für den Bolzen versehene Vertikalbohrung des unteren Beschlagteils sowie eine bis auf das Ende des oberen Gewindeabschnittes des Bolzens aufgeschraubte Schraubmutter. Diese Schraubmutter erübrigt einerseits einen am Gewindebolzen angeformten Schrauberkopf und ermöglicht andererseits, daß aus den miteinander verspannten Beschlagteilen nach oben und unten Gewindebolzenabschnitte herausragen, die als Anschluß für den Eckverbindungsbereich über und/oder unter den Beschlagteilen füllende, vorzugsweise aus Holz bestehende aufschraubbare Abdeckkappen dienen. Vorzugsweise haben die Abdeckkappen einen zylindrischen Umfang, der auf die Krümmung der Auskehlung in den senkrechten Stirnflächen der Geländerteile abgestimmt ist.

In weiterer Ausgestaltung des Eckverbindungsbeschlags nach der Erfindung sind Verkleidungs-Ringsegmente vorgesehen, die jeweils aus einem der Höhe eines Beschlagteils und im Durchmesser der Krümmung der Auskehlung im Geländerteil angepaßten Metallring bestehen, dessen Umfang durch einen der Breite des jeweiligen Beschlagteils entsprechenden Schlitz unterbrochen ist.

Um die Festigkeit der Eckverbindung zwischen Handlaufabschnitten mit größerer Höhenabmessung zu verstärken, sind zwischen den zu verbindenden Handlauf- bzw. Geländerteilen vorzugsweise zwei der vorbeschriebenen Beschlagteilpaare mit Abstand übereinander angeordnet. Dieser vertikale Abstand kann durch eine z.B. aus Holz bestehende Ringscheibe ausgefüllt werden, die einen von einer mittleren Öffnung nach außen verlaufenden Schlitz enthält, mit dem sie auf die aus den Beschlagteilpaaren herausstehenden Gewindebolzenabschnitte aufgesteckt wird.

Es kann weiterhin zweckmäßig sein, die die Stirnfläche der Geländerteile begrenzenden senkrechten Kanten jeweils in einem Winkel von etwa 45° zu brechen bzw. anzufasen, damit die Eckverbindung auf Winkel im Bereich zwischen mindestens 90° und 180° eingestellt werden kann.

Vorzugsweise bestehen die Beschlagteile jeweils aus einem quaderähnlichen Metallkörper mit längeren ebenen Ober- und Unterseiten, die bezüglich der Vertikalbohrung radial verlaufende Riffelungen aufweisen können. Außerdem können die Beschlagteile jeweils in Richtung auf das mit der konvex gewölbten Anlagefläche versehene Ende beidseitig verbreitert sein, um dadurch die auf das Holz wirkende spezifische Flächenpressung zu verringern.

Weitere Vorteile und Merkmale des erfindungsgemäßen Eckverbindungsbeschlages ergeben sich aus der nachfolgenden Beschreibung von Ausführungsbeispielen anhand der Zeichnungen. Darin zeigen schematisch
- Figuren 1a bis 1d: unter Verwendung erfindungsgemäßer Beschlagteile herstellbare Eckverbindungen zwischen mit unterschiedlicher Steigung verlaufenden, zum Teil mit oberem Griffprofil versehenen Geländerabschnitten, die um die Scharnierachse in die Zeichenebene geklappt sind,
- Figur 2: eine teilweise geschnittene vervollständigte Handlauf-Eckverbindung ähnlich wie in Figur 1, jedoch mit Verkleidungs-Ringsegmenten in Höhe der Beschlagteile und oberen, unteren sowie mittleren Füllstücken aus Holz,
- Figur 3: eine Draufsicht auf eine erfindungsgemäße Eckverbindung für mehrere angedeutete verschiedene Winkel,
- Figur 4: Eckverbindungen gemäß der Erfindung zwischen zu einem horizontal verlaufenden Geländer gehörenden Handlauf- und Begrenzungsholmabschnitten,
- Figuren 5a bis 5c: Draufsicht, Endansicht bzw. vertikaler Längsschnitt eines Beschlagteils nach der Erfindung,
- Figur 6: einen die Scharnierachse der Eckverbindung bildenden Gewindebolzen,
- Figur 7: eine Draufsicht auf eine Verkleidungs-Ringsegment und
- Figur 8: eine Eckverbindung, bei deren Beschlagteilen die Anlagefläche zur Verbindung mit den Geländerteilen verbreitert ist.

Entsprechend Figuren 1a bis 1c bilden zwei mit Abstand übereinander angeordnete Beschlagsätze mit jeweils einem oberen und unteren Beschlagteil 10 bzw. 12 gemäß der Erfindung eine Eckverbindung zwischen zwei entsprechend einer Treppensteigung geneigt verlaufenden Handlaufabschnitten 14, 16. Die Beschlagteile 10, 12 liegen an senkrechten Stirnflächen 18 oder 20 des Handlaufabschnittes 14 bzw. 16 an und sind an diesen jeweils mittels einer waagerecht verlaufenden Holzschraube 22 befestigt. Bei der Befestigung werden beide Beschlagteile 10, 12 vertikal gegeneinander versetzt, um in ihrer bestimmungsgemäßen Endlage so unmittelbar übereinanderzuliegen, daß in beiden Beschlagteilen vorgesehene Vertikalbohrungen 24 miteinander fluchten. - In ähnlicher Darstellung zeigt Figur 1d Eckverbindungen zwischen Handlauf- und Holmabschnitten 15 bzw. 17 eines horizontal verlaufenden Geländers, wobei die Eckverbindung des unteren Holms 17 aufgrund seiner geringen Querschnittshöhe nur einen Beschlagsatz aufweist.

In Figuren 2 und 4 ist ersichtlich, daß die ausgefluchteten Vertikalbohrungen 24 beider Beschlagteile 10, 12 zur Aufnahme eines Gewindebolzens 26 bestimmt sind, der zunächst als Scharnierachse wirkt und nach Winkeleinstellung der Eckverbindung ihrer festen Schraubverspannung dient. Der auch in Figur 6 dargestellte Gewindebolzen 26 trägt einen oberen Gewindeabschnitt 28, auf den bis an sein Ende eine vorzugsweise relativ flache Schraubmutter 30 aufgeschraubt ist, so daß sie als Drehbetätigung für den Gewindebolzen wirkt. Der Gewindebolzen 26 trägt auch an seinem unteren Ende einen Gewindeabschnitt 32, das in die mit entsprechendem Innengewinde versehene Vertikalbohrung 24 des unteren Beschlagteils 12 eingeschraubt wird. Der untere Gewindeabschnitt 32 ragt mit einer vorbestimmten Länge aus dem Innengewinde des unteren Beschlagteils 12 heraus, wenn der Bolzen 26 mittels der auf ihm festen Mutter 30 bis zu deren Anschlag eingeschraubt ist, um beide Beschlagteile 10, 12 gegeneinander zu fixieren. Gleichermaßen ragt dann auch der obere Gewindeabschnitt 28 aus der Schraubmutter 30 heraus, die auf dem oberen Beschlagteil 10 verspannt aufliegt. Diese freien Gewindeabschnitte 28, 32 dienen als Befestigungsanschluß für den Eckverbindungsbereich über und/oder unter einem Beschlagsatz oder zwischen zwei Beschlagsätzen füllende, aufschraubbare Füllstücke 58, 60 bzw. 62 oder Kappen, z.B. in Figur 2.

Da beide Beschlagteile 10, 12 weitestgehend einander gleich ausgeführt sind, ist nur eines davon im einzelnen in Figuren 5a bis 5c gezeichnet. Vorzugsweise besteht jedes Beschlagteil aus einem quaderähnlichen Metallkörper mit rechteckigem Umriß gemäß Figur 5b. Jedes Beschlagteil enthält eine in seiner Längsrichtung verlaufende waagerechte Stufenbohrung 36 mit einer beispielsweise konischen Stufe 38 und einem Ausgang 40 von kleinerem Durchmesser. Die Stufenbohrung 36 dient zur Aufnahme der Holzschraube 22, deren eine versenkte Steckschlüsselaufnahme enthaltender Schraubenkopf 42 an seiner mit einer der Form der Stufe 38 entsprechenden ringförmigen oder konischen Sitzfläche 44 versehenen Unterseite in einen im Durchmesser dem Ausgang 40 angepaßten glatten Schaftabschnitt 46 übergeht. Der Schraubenkopf liegt folglich, wie z.B. in Figuren 1 oder 2 gezeichnet, mit seiner Sitzfläche 44 an der entsprechend gestalteten Stufe 38 im Beschlagteil an.

Diejenige Seitenfläche des Beschlagteils 10 oder 12, durch die sich der kleinere Ausgang 40 der Stufenbohrung 36 erstreckt, ist vorzugsweise als konvex gewölbte Anlagefläche 50 vorgesehen, die einer komplementär gewölbten Auskehlung 52 der vertikalen Stirnfläche 18, 20 des jeweiligen Geländerteils angepaßt ist. Die Auskehlungen 52 der Handlauf- bzw. Geländerteile sind in den Figuren 1 und 2 angedeutet und vorzugsweise entsprechend Figuren 3 und 8 so geformt und bemessen, daß der Mittelpunkt ihres Krümmungsradius auf der Längsachse der Vertikalbohrung 24 bzw. des Gewindebolzens 26 liegt. Die Vertikalbohrung 24, welche die horizontale Stufenbohrung 36 durchquert, ist im Beschlagteil mit ausreichendem Mindestabstand von der Stufe 38 angeordnet, damit das Einführen des Gewindebolzens 26 nicht durch den Kopf 42 der zuvor angezogenen Holzschraube 22 behindert ist. Nur bei einem der Beschlagteile 10, 12 eines Beschlagsatzes ist von der Vertikalbohrung 24 der dem zugeordneten anderen Beschlagteil entfernte Abschnitt 24a mit einem Innengewinde versehen, das den Gewindebolzen 26 aufnimmt.

Aus den in Figuren 3 und 8 gezeigten Eckverbindungen ist erkennbar, daß die Auskehlungen 52 in den senkrechten Stirnflächen der Geländerteile 14, 16 unabhängig vom eingestellten Winkel auf einem Kreis bzw. Zylinder und die Beschlagteile 10, 12 innerhalb davon liegen. Unter Ausnutzung dieser Verhältnisse ist zur Verkleidung jedes Beschlagteils 10, 12 ein Ringsegment 54 gemäß Figuren 2 und 7 vorgesehen, das aus einem der Höhe des Beschlagteils und im Außendurchmesser der Krümmung der Auskehlung 52 angepaßten Metallring besteht. Der Umfang des Rings ist durch einen der Breite des Beschlagteils entsprechenden Schlitz 56 unterbrochen, so daß die freien Segmentenden aufgrund eigener Federkraft seitlich an dein jeweiligen Beschlagteil geklemmt anliegen. Wenn die Beschlagteile 10, 12 gemäß Figur 8 in Richtung auf ihre Anlagefläche 50 verbreitert sind, ist in diesem Fall auch der Schlitz 56 im Ringsegment 54 erweitert.

Wie schon erwähnt, kann jeder Eckverbindungsbereich über, unter und zwischen den Beschlagsätzen durch auf die freien Gewindeabschnitte 28, 32 des Bolzens 26 aufschraubbare obere und untere Füllstücke oder Kappen 58, 60 bzw. Füllringscheiben 62 aus Holz geschlossen werden. Diese Füllstücke haben im wesentlichen den gleichen Durchmesser wie die Verkleidungssegmente 54, die folglich dadurch axial fixiert sind. Die Form und axiale Länge der Füllstücke wird an die örtlich differierenden Verhältnisse angepaßt, wobei entsprechend dem Beispiel in Figur 1d ein unteres Füllstück vom Handlauf ausgehend bis zu dem darunter angeordneten Begrenzungsholm eines Podestgeländers verlängert sein kann.

## Patentansprüche

1. Beschlag für Eckverbindungen eines Handlaufes oder Begrenzungsholmes von Treppengeländern, bei dem
zwei scharnierbildende Beschlagteile (10, 12) jeweils an vertikalen Stirnflächen (18, 20) zweier zu verbindender Geländerteile (14, 16) vertikal gegeneinander versetzt befestigbar und um die Achse einer durch Vertikalbohrungen (24) verlaufenden gemeinsamen Schraubverbindung (26) zusammen mit ihrem jeweiligen Geländerteil (14, 16) winkelmäßig zueinander einstellbar und fixierbar sind.

2. Eckverbindungsbeschlag nach Anspruch 1, dadurch gekennzeichnet, daß die Beschlagteile (10, 12) je eine endseitig vorspringende, vorzugsweise konvex gewölbte Anlagefläche (50) aufweisen, die einer entsprechenden Auskehlung (52) der vertikalen Stirnfläche des jeweiligen Geländerteils angepaßt ist.

3. Eckverbindungsbeschlag nach Anspruch 2, dadurch gekennzeichnet, daß die Beschlagteile (10, 12) je eine die Anlagefläche (50) durchdringende horizontale Stufenbohrung (36) für eine mit ihrem Kopf an der von der Vertikalbohrung (24) seitlich beabstandeten Stufe (38) abgestützte Holzschraube (22) enthalten, die zur Verbindung mit dem jeweiligen Geländerteil dient.

4. Eckverbindungsbeschlag nach einem der vorhergehenden Ansprüche, dadurch gekennzeichnet, daß die mit Holzgewinde versehenen Befestigungsschrauben (22) einen Schraubenkopf mit versenkter Steckschlüsselaufnahme aufweisen, dessen Übergang zum Gewinde als radiale oder konische Sitzfläche zur Auflage auf der entsprechend geformten Stufe (38) der Stufenbohrung (36) im Beschlagteil ausgeführt ist.

5. Eckverbindungsbeschlag nach einem der vorhergehenden Ansprüche, dadurch gekennzeichnet, daß die Beschlagteile (10, 12) mindestens eine bezüglich der Vertikalbohrung (24) senkrecht verlaufende horizontale Ober- oder Unterseite aufweisen, mit denen sie nach Fixierung der Schraubverbindung (26) verspannt aufeinanderliegen.

6. Eckverbindungsbeschlag nach einem der vorhergehenden Ansprüche, dadurch gekennzeichnet, daß die vertikale Schraubverbindung einen Bolzen (26) mit Gewindeabschnitten (28, 32) am oberen und unteren Ende, die mit einem Innengewinde (24a) für den Bolzen (26) versehene Vertikalbohrung (24) des unteren Beschlagteils (12) sowie eine bis auf das Ende des oberen Gewindeabschnittes (28) des Bolzens aufgeschraubte Schraubmutter (30) aufweist.

7. Eckverbindungsbeschlag nach einem der vorhergehenden Ansprüche, dadurch gekennzeichnet, daß die Schraubverbindung aus den miteinander verspannten Beschlagteilen (10, 12) herausragende obere und untere Gewindebolzenabschnitte (28, 32) aufweist, die als Anschluß für den Eckverbindungsbereich über und/oder unter den Beschlagteilen füllende, vorzugsweise aus Holz bestehende aufschraubbare Abdeckkappen (58, 60) vorgesehen sind.

8. Eckverbindungsbeschlag nach Anspruch 7, dadurch gekennzeichnet, daß die Abdeckkappen (58, 60) jeweils einen zylindrischen Umfang aufweisen, der auf die Krümmung der Auskehlung (52) in den senkrechten Stirnflächen der Geländerteile abgestimmt ist.

9. Eckverbindungsbeschlag nach einem der vorhergehenden Ansprüche, dadurch gekennzeichnet, daß Verkleidungs-Ringsegmente (54) vorgesehen sind, die jeweils aus einem der Höhe eines Beschlagteils und im Außendurchmesser der Krümmung der Auskehlung (52) der Geländerteile angepaßten Metallring bestehen, dessen Umfang durch einen der Breite des jeweiligen Beschlagteils entsprechenden Schlitz (56) unterbrochen ist.

10. Eckverbindungsbeschlag, bei dem zwischen den zu verbindenden Geländerteilen zwei Beschlagteilpaare nach einem der vorhergehenden Ansprüche mit Abstand übereinander angeordnet sind.

11. Eckverbindungsbeschlag nach Anspruch 10, dadurch gekennzeichnet, daß der vertikale Abstand zwischen den beiden Beschlagteilpaaren durch eine (Holz-)Ringscheibe (62) ausgefüllt ist, die einen von einer mittleren Öffnung nach außen verlaufenden Schlitz zum seitlichen Aufstecken auf die aus den Beschlagteilpaaren herausstehenden Gewindebolzenabschnitte (32) enthält.

12. Eckverbindungsbeschlag nach einem der vorhergehenden Ansprüche, dadurch gekennzeichnet, daß die die Stirnfläche jedes Geländerteiles begrenzenden senkrechten Kanten jeweils in einem Winkel von etwa 45° soweit gebrochen/angefast sind, daß die Eckverbindung um die Scharnierachse auf im Bereich zwischen mindestens 90° bis 270° liegende Winkel einstellbar ist.

13. Eckverbindungsbeschlag nach einem der vorhergehenden Ansprüche, dadurch gekennzeichnet, daß die Beschlagteile (10, 12) jeweils aus einem quaderähnlichen Metallkörper mit längeren ebenen Ober- und Unterseiten bestehen, die bezüglich der Vertikalbohrung (24) radiale Riffelungen aufweisen können.

14. Eckverbindungsbeschlag nach einem der vorhergehenden Ansprüche, dadurch gekennzeichnet, daß die Beschlagteile (10, 12) jeweils in Richtung auf das mit der konvex gewölbten Anlagefläche (50) versehene Ende beidseitig verbreitert sind.

15. Eckverbindungsbeschlag nach einem der vorhergehenden Ansprüche, dadurch gekennzeichnet, daß die Beschlagteile (10, 12) und Verkleidungs-Ringsegmente (54) jeweils zueinander gleich/identisch ausgeführt sind.
